# EUROPÄISCHE PATENTSCHRIFT

(11) **EP 1 708 832 B1**
(45) Veröffentlichungstag und Bekanntmachung des Hinweises auf die Patenterteilung: **05.09.2007**
(21) Anmeldenummer: 04797759.0
(22) Anmeldetag: 10.11.2004
(51) Int. Cl.: B21D 26/02, B21D 22/04

(54) **VERFAHREN ZUR HERSTELLUNG EINES HOHLPROFILS**
METHOD FOR PRODUCING A HOLLOW PROFILE
PROCEDE POUR PRODUIRE UN PROFILE CREUX

(30) Priorität: 06.12.2003 DE 10357119
(43) Veröffentlichungstag der Anmeldung: 11.10.2006
(73) Patentinhaber: DaimlerChrysler AG, 70327 Stuttgart (DE)
(72) Erfinder: AUGUSTIN, Helmut, 21149 Hamburg (DE); HÖFIG, Stephan, 21423 Winsen (DE); THOMS, Volker, 01734 Rabenau-Oelsa (DE)
(86) Internationale Anmeldenummer: PCT/EP2004/012692
(87) Internationale Veröffentlichungsnummer: WO 2005/053871

(56) Entgegenhaltungen:
- DE-C1- 10 104 860
- US-A- 4 761 982
- US-A- 4 840 053

## Beschreibung

Die vorliegende Erfindung betrifft ein Verfahren zur Herstellung eines Hohlprofils, insbesondere ein Innenhochdruck-Umformverfahren, nach dem Oberbegriff des Anspruchs 1.

Das Verfahren des Innenhochdruckumformens dient dazu, Hohl- oder Schalenprofile insbesondere aus Blech herzustellen. Hierbei wird entweder eine Blechplatine zu einer Halbschale umgeformt oder es werden zwei aufeinander liegende Blechplatinen, die randseitig verschweißt sind, zu einem Hohlprofil aufgeweitet. Es ist auch gängige Praxis, ein zu einem Hohlprofil gebogenes Blech, welches entlang einer Längsnaht verschweißt wird, in ein Innenhochdruckumform-(IHU)-Werkzeug einzulegen, um dann mittels eines Fluids einen Innenhochdruck in das Hohlprofil einzubringen, wodurch das Hohlprofil dann auseinander getrieben wird und sich an die Kontur des IHU-Werkzeugs formgetreu anlegt.

Aus der DE 101 04 860 C1 ist dazu ein Innenhochdruckumformverfahren bekannt, bei dem zwei aufeinander liegende Bleche zwischen zwei Niederhaltern eingeklemmt werden, die voneinander unter Ausbildung eines Aufweitraumes beabstandet sind. Der Aufweitraum ist nach oben und unten durch zwei Matrizen begrenzt. Zwischen die Bleche wird ein fluidischer Innenhochdruck eingebracht, wodurch sich die Bleche aufweiten. Die Matrizen sind vom Doppelblech unterschiedlich weit entfernt, wobei das Blech, das am weitesten von der gegenüberliegenden Matrize entfernt ist, Wölbungen aufweist. Diese Wölbungen bilden eine Materialreserve, durch die das Blech die größere Umformung schadensfrei aushalten kann. Bei Anlage des Blechs an der Oberfläche der zugeordneten Matrize werden zur gänzlichen Umformung des Blechs die Wölbungen durch den Innenhochdruck glattgezogen.

Die erzielbare Bauteilgeometrie bei durch Innenhochdruck umgeformten Bauteilen bestimmt sich in hohem Maße durch die maximale Umfangsänderung, welche das Bauteil während des Innenhochdruckumformens erfahren kann.

Diese maximal zulässige Umfangsänderung wiederum wird durch die maximale Bruchdehnung des für das Bauteil zum Einsatz kommenden Materials und die Lage der Ausformung selbst definiert. Mit anderen Worten bestimmt sich die maximal erreichbare Ausformung beim Innenhochdruckumformen einerseits durch die maximal zulässige Umfangsänderung sowie andererseits durch den Ursprungsumfang des Ausgangsmaterials.

Kommen als Ausgangsmaterial beispielsweise glatte, längsnahtgeschweißte Rohre oder Hohlprofile zum Einsatz, wird die Abmessung bzw. der Durchmesser der Profile bzw. der Rohre über den minimalen Bauteilumfang festgelegt, derart, dass in allen Bereichen des Bauteils während des Umformens eine plastische Formänderung erreicht wird.

Bei der Herstellung derartiger Produkte mittels des Innenhochdruckumformens ist es jedoch als nachteilig anzusehen, dass bei einer hohen Zahl der Anwendungsfälle die maximal erreichbare Ausformung zu annähernd 100 % ausgenutzt wird, was eine hohe, erhebliche Kosten verursachende Ausschussquote zur Folge hat.

Im Bereich des Automobilbaus ist es wünschenswert, dass Strukturbauteile hohen Anforderungen sowohl in Bezug auf Festigkeit als auch in Bezug auf Steifigkeit gerecht werden. Darüber hinaus besteht ein erhebliches Interesse daran, Leichtbaukonzepte im Fahrzeugbau zu verwirklichen und daher das Gewicht dieser Teile so weit wie irgend möglich zu reduzieren.

Dies wird in der Regel dadurch bewerkstelligt, dass bei gleichzeitiger Gewichtsreduktion als Ausgangsmaterial dünne Bleche aus hochfesten Stählen verwendet werden, welche eine vergleichbare Festigkeit wie dickere Bleche aus herkömmlichen Stählen aufweisen. Die geforderte Steifigkeit wird dann jedoch über steifigkeitserhöhende Strukturen, wie beispielsweise Erhöhungen bzw. Aufwölbungen und/oder Vertiefungen in der Oberfläche des Bauteils zumindest in solchen Bereichen, die später im Einsatz einer erhöhten Belastung ausgesetzt sind, bewerkstelligt.

Aus diversen fertigungs- und konstruktionstechnischen Gründen ist es jedoch auch gewünscht, mittels des Innenhochdruckumformens strukturierte Profile für komplexere Produkte als bisher herzustellen, die insbesondere auch den Anforderungen des Leichtbaus entsprechen. Hier stehen insbesondere die Rahmenstrukturbauteile der Karosserie im Vordergrund des Interesses.

Ausgehend davon ist es die Aufgabe der vorliegenden Erfindung, komplexer gestaltete Bauteile mittels des Verfahrens des Innenhochdruckumformens herzustellen, welche die notwendigen Eigenschaften hinsichtlich Festigkeit und Steifigkeit aufweisen, ohne dass dabei die maximal erreichbare Ausformung mit damit einhergehendem erhöhten Ausschuss vollständig ausgenutzt werden muss.

Gelöst wird diese Aufgabe mit den Merkmalen des Patentanspruchs 1.

Demzufolge betrifft die Erfindung ein Verfahren zur Herstellung eines Hohlprofiles, wobei dieses aus zumindest einem Blech durch fluidischen Hochdruck ausgeformt wird. Vor der Ausformung wird die Oberfläche des Blechs mit Strukturelementen in Form von Vertiefungen und/oder Erhöhungen versehen.

Zur Ausbildung eines derart wölbstrukturierten Blechs werden gemäß der Erfindung die Anzahl, die Dimensionen und die Konturen der Strukturelemente gezielt festgelegt in Abhängigkeit der zu erzielenden Eigenschaften des so herzustellenden Bauteils, so dass bei der abschließenden Beaufschlagung mit fluidischem Hochdruck die für das Bauteil maximal zulässige Umfangsänderung beibehalten und die maximale Ausformung erhöht wird.

Ein derartiges Verhältnis gestattet auch ein Innenhochdruckumformen, bei welchem die maximale Ausformung beibehalten wird, sodass die Umfangsänderung, falls dies gewünscht ist, herabsetzbar ist.

Das erfindungsgemäße Verfahren zeichnet sich durch den Vorteil aus, dass über eine Erhöhung der erreichbaren Ausformung eines beispielsweise mit IHU hergestellten Bauteils dieses hinsichtlich seiner späteren Verwendung, insbesondere was die Steifigkeits- und Festigkeitseigenschaften beispielsweise in Bezug auf die Kraftaufnahmefähigkeit betrifft, konstruktiv günstiger ausgestaltet werden kann, da in Verbindung mit der beim Innenhochdruckumformen verfahrensbedingten Kaltverfestigung des Materials derartig strukturierte Profile leichter zu realisieren sind.

Beispielsweise lassen sich mit dem erfindungsgemäßen Verfahren insbesondere Träger für die Karosserie eines Kraftfahrzeugs herstellen, die in einem hohen Maße den Anforderungen des Leichtbaus entsprechen.

Die Kontur der Strukturelemente in Form von Vertiefungen und/oder Erhöhungen ist im Prinzip wahlfrei. Bei deren Herstellung, welche beispielsweise durch Prägen oder Walzen der Blechoberfläche bewerkstelligt wird, muss lediglich sichergestellt werden, dass die Materialabstreckung in den Randbereichen der Strukturelemente minimal gehalten wird.

Gemäß der Erfindung wird also das Einlegeprofil des umzuformenden Bauteils, das heißt die Kontur des Bleches, welches in das Umformwerkzeug vor dem Aufweiten eingelegt wird, durch das Vorhandensein von Strukturelementen mit einem vergrößerten Umfang ausgestattet. Dieser vergrößerte Umfang stellt quasi eine Verformungsreserve durch eine größere effektive Oberfläche zur Verfügung.

In diesem Zusammenhang lässt sich auch beim Umformen mit fluidischem Hochdruck in den Bereichen mit einem geringeren Umfang des Bauteils dann eine höhere Kaltverfestigung erzielen.

Es ist bekannt, dass eine weitere Einflussgröße insbesondere auf den IHU-Prozess die Reibung zwischen dem Werkstück und dem Umformwerkzeug während des Umformvorganges darstellt. Bisher wurde unter anderem versucht, diese durch eine entsprechende Beschichtung der Oberfläche des Ausgangsmaterials so gering wie möglich zu halten.

Die neuartige Ausgestaltung des zur Anwendung kommenden Bleches mit Strukturelementen ermöglicht darüber hinaus, dass beim Einlegen des Bleches in das Umformwerkzeug zumindest einige der Strukturelemente zu der Innenoberfläche des Umformwerkzeugs teilweise Hohlräume zur Aufnahme eines Schmierstoffes ausbilden, welcher die Reibung zwischen der Innenoberfläche und dem Blech gering hält. Auch hieraus resultiert eine Erhöhung der maximal zulässigen Umfangsänderung.

Je nach Einsatz des herzustellenden Bauteils kann es gewünscht sein, in denjenigen Bereichen des Bauteils, welche einer erhöhten Belastung ausgesetzt sind, die Strukturelemente beizubehalten, welche im fertig gestellten Bauteil eine erhöhte Steifigkeit bewirken. Zu diesem Zweck werden die Strukturelemente beim Umformen des Bleches zum Hohlprofil auf der Oberfläche des Blechs zumindest teilweise beibehalten, was durch eine entsprechende Konturgestaltung der Innenoberfläche des Umformwerkzeugs bewerkstelligt werden kann.

Fig. 1 zeigt exemplarisch den Ausschnitt eines Blechs, welches in dem erfindungsgemäßen Verfahren zum Einsatz kommen soll.

Das Blech 1 weist gleichmäßig verteilt mehrere Strukturelemente 2 in Form von Erhöhungen bzw. Aufwölbungen auf.

Das Blech 1 wird dann anschließend zu einem beispielsweise rotationssymmetrischen rohrförmigen Hohlprofilhalbzeug gebogen und an den Stoßflächen entlang einer Längsnaht unter Ausbildung dieses Hohlprofilhalbzeugs verschweißt, sodass über den gesamten Umfang des Hohlprofilhalbzeugs Strukturelemente 2 in Form von derartigen Aufwölbungen vorgesehen sind.

Die Strukturelemente 2 sind insbesondere kreissymmetrisch ausgebildet, sodass die Materialabstreckung im Randbereich der Wölbungen 2 minimal gehalten wird.

Anschließend wird das Hohlprofilhalbzeug mittels Innenhochdruck in einem Innenhochdruck-Umformwerkzeug zum Hohlprofil aufgeweitet.

Alternativ ist denkbar, das Hohlprofil aus zwei Blechen 1 auszubilden, wobei diese zuerst aufeinandergelegt und dann in einem Innenhochdruck-Umformwerkzeug eingespannt werden. Sodann wird zwischen die Bleche 1 ein Druckfluid eingeleitet, welche unter Ausüben eines Innenhochdruckes mittels des Druckfluids aufgespreizt und zum Hohlprofil aufgeweitet werden.

In einer weiteren Variante der Erfindung wird in Abweichung vom erstgenannten Ausführungsbeispiel das Hohlprofilhalbzeug nach der Längsnahtverschweißung in einem Außenhochdruckumformwerkzeug durch Zusammenwirken eines von außen nach innen gerichteten fluidischen Hochdruckes mit einer in das Innere des Hohlprofilhalbzeugs eingebrachten Matrize zum Hohlprofil ausgeformt, wobei das Halbzeug konturtreu an die Matrize, die in Form und Kontur das Hohlprofil abbildet, angepresst wird.

Bei allen Ausführungsbeispielen weisen die Bleche 1, deren Umformung zum wunschgemäßen Hohlprofil führen, Strukturelemente 2 in Form von Auswölbungen auf.

## Patentansprüche

1. Verfahren zur Herstellung eines Hohlprofils, welches aus zumindest einem Blech (1) mittels eines fluidischen Hochdruckes ausgeformt wird, wobei vor der Ausformung des Blechs (1) die Oberfläche des Blechs (1) mit Strukturelementen (2) in Form von Vertiefungen und/oder Erhöhungen versehen wird, wobei die Anzahl, Dimensionen und Konturen der Strukturelemente (2) dabei so gewählt werden, dass beim Aufweiten die für das Bauteil maximal zulässige Umfangsänderung beibehalten und die maximale Ausformung erhöht wird,
**dadurch gekennzeichnet,**
**dass** beim Einlegen des zumindest einen Blechs (1) in das Umformwerkzeug die Strukturelemente (2) zu der Innenoberfläche des Umformwerkzeugs teilweise Hohlräume zur Aufnahme eines Schmierstoffs einschließen.

2. Verfahren nach Anspruch 1,
**dadurch gekennzeichnet,**
**dass** das Blech (1) zu einem rohrförmigen Hohlprofilhalbzeug gebogen, dann längsnahtverschweißt und anschließend mittels Innenhochdruck in einem Innenhochdruck-Umformwerkzeug zum Hohlprofil aufgeweitet wird.

3. Verfahren nach Anspruch 1,
**dadurch gekennzeichnet,**
**dass** zwei Bleche (1) aufeinandergelegt und in einem Innenhochdruck-Umformwerkzeug eingespannt werden, wonach zwischen die Bleche (1) ein Druckfluid eingeleitet wird, und dass unter Ausüben eines Innenhochdruckes mittels des Druckfluids die Bleche (1) aufgespreizt und zum Hohlprofil aufgeweitet werden.

4. Verfahren nach Anspruch 1,
**dadurch gekennzeichnet,**
**dass** das Blech (1) zu einem rohrförmigen Hohlprofilhalbzeug gebogen und dann längsnahtverschweißt wird, und dass das Hohlprofilhalbzeug in einem Außenhochdruckumformwerkzeug durch Zusammenwirken eines von außen nach innen gerichteten fluidischen Hochdruckes mit einer in das Innere des Hohlprofilhalbzeugs eingebrachten Matrize zum Hohlprofil ausgeformt wird.

5. Verfahren nach einem der Ansprüche 1 bis 4,
**dadurch gekennzeichnet,**
**dass** die Strukturelemente (2) beim Umformen zum Hohlprofil auf der Oberfläche des Blechs (1) teilweise beibehalten werden.

6. Verfahren nach einem der vorhergehenden Ansprüche,
**dadurch gekennzeichnet,**
**dass** die Strukturelemente (2) auf der Oberfläche des Blechs (1) eingeprägt oder gewalzt werden.

## Claims

1. Process for producing a hollow profiled section which is shaped out of at least one metal sheet (1) by means of a fluidic high pressure, wherein prior to the shaping of the metal sheet (1) the surface of the metal sheet (1) is provided with structure elements (2) in the form of depressions and/or elevations, the number, dimensions and contours of the structure elements (2) being selected in such a way that during the widening the maximum permissible change in peripheral size for the component is complied with and the maximum degree of shaping is increased, **characterized in that** during the introduction of the at least one metal sheet (1) into the forming tool the structural elements (2), with respect to the inner surface of the forming tool, in some cases enclose cavities for holding a lubricant.

2. Process according to Claim 1, **characterized in that** the metal sheet (1) is bent to form a tubular semi-finished hollow profiled section, is then longitudinal seam welded and then widened by means of internal high pressure in an internal high-pressure forming tool to form the hollow profiled section.

3. Process according to Claim 1, **characterized in that** two metal sheets (1) are placed on top of one another and clamped in an internal high-pressure forming tool, after which a pressurized fluid is introduced between the metal sheets (1), and **in that** the metal sheets (1) are spread apart and widened to form the hollow profiled section by the application of an internal high pressure by means of the pressurized fluid.

4. Process according to Claim 1, **characterized in that** the metal sheet (1) is bent to form a tubular semi-finished hollow profiled section and is then longitudinal seam welded, and **in that** the semi-finished hollow profiled section is shaped into the hollow profiled section in an external high-pressure forming tool by the interaction of a fluidic high pressure directed from the outside inward with a die which has been introduced into the interior of the semi-finished hollow profiled section.

5. Process according to one of Claims 1 to 4, **characterized in that** the structure elements (2) are at least partially retained on the surface of the metal sheet (1) during the deformation used to form the hollow profiled section.

6. Process according to one of the preceding claims, **characterized in that** the structure elements (2) are stamped or rolled on the surface of the metal sheet (1).

## Revendications

1. Procédé de fabrication d'un profilé creux formé d'au moins une tôle (1) au moyen d'une haute pression hydraulique, dans lequel avant la déformation de la tôle (1), la surface de la tôle (1) est dotée d'éléments structurels (2) qui présentent la forme de creux et/ou de ressauts, le nombre, les dimensions et les contours des éléments structurels (2) étant sélectionnés de telle sorte que lors de l'évasement, la modification maximale admissible de la périphérie du composant est respectée et la déformation maximale est augmentée,
**caractérisé en ce que** lorsque la ou les tôles (1) sont placées dans l'outil de déformation, certains éléments structurels (2) forment par rapport à la surface intérieure de l'outil de déformation des creux destinés à recevoir un lubrifiant.

2. Procédé selon la revendication 1, **caractérisé en ce que** la tôle (1) est cintrée en un produit semi-fini de profilé tubulaire creux, est ensuite soudée par un cordon longitudinal et enfin évasée en le profilé creux dans un outil de déformation sous haute pression intérieure au moyen d'une haute pression intérieure.

3. Procédé selon la revendication 1, **caractérisé en ce** deux tôles (1) sont superposées et serrées dans un outil de déformation sous haute pression intérieure, suite à quoi un fluide sous pression est injecté entre les tôles (1) et en ce qu'après l'application d'une haute pression intérieure au moyen du fluide sous pression, les tôles (1) sont écartées l'une de l'autre et évasées pour former le profilé creux.

4. Procédé selon la revendication 1, **caractérisé en ce que** la tôle (1) est cintrée en un produit semi-fini de profilé tubulaire creux et ensuite soudée le long d'un cordon longitudinal et **en ce que** le produit semi-fini en profilé creux est déformé dans un outil de déformation sous haute pression extérieure par coopération entre une haute pression hydraulique orientée de l'extérieur vers l'intérieur et une matrice insérée à l'intérieur du produit semi-fini en profilé creux, pour obtenir le profilé creux.

5. Procédé selon l'une des revendications 1 à 4, **caractérisé en ce que** certains éléments structurels (2) sont conservés à la surface de la tôle (1) lors de la déformation en le profilé creux.

6. Procédé selon l'une des revendications précédentes, **caractérisé en ce que** les éléments structurels (2) sont emboutis ou laminés sur la surface de la tôle (1).
